# FASCICULE DE BREVET EUROPEEN

(11) **EP 3 197 569 B1**
(45) Date de publication et mention de la délivrance du brevet: **22.12.2021**
(21) Numéro de dépôt: 15807942.6
(22) Date de dépôt: 14.09.2015
(51) Int. Cl.: A63B 59/00, A63B 49/00, A63B 51/04

(54) **RAQUETTE POUR JEU DE BALLES, ET PROCEDE CORRESPONDANT**
SCHLÄGER FÜR EIN BALLSPIEL UND ENTSPRECHENDES VERFAHREN
RACKET FOR A BALL GAME, AND CORRESPONDING METHOD

(30) Priorité: 23.09.2014 FR 1458934
(43) Date de publication de la demande: 02.08.2017
(73) Titulaire: Decathlon, 59650 Villeneuve d'Ascq (FR)
(72) Inventeur: PENNEL, Maxime, 59290 Wasquehal (FR); LENCLEN, Guillaume, 59700 Marcq-en-Baroeul (FR)
(74) Mandataire: Cabinet Beau de Loménie
(86) Numéro de dépôt international: PCT/FR2015/052446
(87) Numéro de publication internationale: WO 2016/046467

(56) Documents cités:
- WO-A1-2009/125329
- AR-A1- 245 895
- FR-A3- 2 908 051
- FR-A3- 2 934 960
- US-A- 4 379 554
- None

## Description

La présente invention concerne une raquette pour jeu de balles, et plus particulièrement une raquette de padel ou une raquette de beach tennis.

Les raquettes de padel ou de beach tennis sont généralement conçues comme des raquettes de tennis. Ainsi, un cadre évidé en matériau composite est formé, avec une tête pour délimiter, de manière périphérique, la zone de frappe de la raquette. Dans un deuxième temps, une pièce en mousse, avec éventuellement des trous pour le passage de l'air, est disposée dans la tête de la raquette, et plusieurs couches viennent envelopper la pièce de mousse et le cadre de la tête, afin de maintenir l'ensemble.

Cependant, de telles raquettes restent longues et couteuses à fabriquer. Par ailleurs, la surface de frappe de la raquette n'est pas égale à la superficie de la tête de raquette, en raison du comportement mécanique différent ressenti par l'utilisateur lorsque celui-ci frappe une balle à proximité du cadre.

Le document FR 2 908 051 décrit une raquette de padel comprenant une tête et un manche. La tête de raquette comporte un cadre avec deux surfaces de frappe et définissant une chambre interne, et des couches en matière moussée, laminées à l'intérieur de la chambre interne et présentant des densités spécifiques permettant de limiter les vibrations. Cependant, une telle raquette n'est pas réalisable aisément, notamment le cadre avec sa chambre interne, et le laminage ultérieur des couches moussées à l'intérieur de ladite chambre interne. De plus, la liaison avec le manche de la raquette, et plus particulièrement le cœur, n'est pas détaillée, alors qu'il s'agit d'une zone importante en termes de contraintes mécaniques. Enfin, la périphérie de la raquette, en forme de bourrelet, conduit également à obtenir une zone de frappe réduite par rapport à la superficie de la tête de raquette.

Des raquettes de padel selon l'art antérieur sont notamment décrites dans les documents FR 2 908 051, AR 245 985, WO 2009/125329 et US 4 379 554.

Le document FR 2 908 051 décrit une raquette absorbant les chocs ayant une tête et un manche. La tête a un cadre et un ensemble de couches absorbant les chocs. Le cadre a une chambre interne. L'ensemble des couches absorbant les chocs est monté dans la chambre interne et a plusieurs première couches absorbant les chocs et au moins une seconde couche absorbant les chocs qui est faite de matière moussée et laminée dans la chambre interne dans le cadre. Deux des premières couches absorbant les chocs viennent en butée contre les plaques de surface de frappe respectives. La densité des premières couches absorbant les chocs est supérieure à la densité de la ou des secondes couches absorbant les chocs. Les premières et seconde(s) couches absorbant les chocs absorbent le choc provenant de l'impact de la balle de paddleball lorsqu'un joueur de paddleball frappe la balle de paddleball avec la plaque de surface de frappe.

### Objet et résumé de l'invention

La présente invention vise à résoudre les différents problèmes techniques énoncés précédemment. En particulier, la présente invention vise à proposer une raquette, notamment de padel ou de beach tennis, pouvant être fabriquée simplement et présentant un confort amélioré par rapport aux raquettes actuelles, notamment en termes de vibrations et de taille de la zone de frappe.

Ainsi, selon un aspect, il est proposé une raquette pour jeu de balle, notamment de padel ou de beach tennis, comprenant les caractéristiques de la revendication 1. La raquette pour jeu de balle comprend une tête et un manche, dans laquelle la tête est formée par un matériau d'âme déformable recouvert par au moins une couche de revêtement rigide. Le manche est également formé par un matériau d'âme déformable recouvert par au moins une couche de revêtement rigide.

On entend par « matériau déformable » un matériau présentant une déformation élastique à l'issue de laquelle il retrouve sa forme initiale, sans déformation résiduelle.

La raquette selon l'invention est donc dépourvue de cadre périphérique creux, contrairement aux raquettes actuelles. En effet, grâce à la couche de revêtement rigide recouvrant l'ensemble de la raquette, il est possible d'obtenir des propriétés de résistance mécanique comparables à celles des raquettes actuelles, sans nécessiter de cadre tubulaire. On peut ainsi fabriquer une raquette de manière plus rapide et à moindre coût, tout en conservant les propriétés mécaniques de raquettes actuelles. On obtient également une raquette plus légère. De plus, grâce à sa structure homogène dans laquelle l'ensemble de la raquette présente une structure en deux parties (âme en matériau déformable recouvert par un revêtement rigide), on obtient une raquette présentant des propriétés mécaniques homogènes, et une meilleure absorption des vibrations. Par ailleurs, la fabrication de la raquette s'en trouve simplifiée puisque la tête et le manche peuvent être fabriqués simultanément.

Préférentiellement, le matériau d'âme déformable de la tête est identique à celui du manche, éventuellement avec des épaisseurs différentes. Dans ce cas, l'homogénéité des matériaux d'âme permet d'augmenter l'absorption des vibrations et d'obtenir un comportement homogène de la raquette.

Préférentiellement, le matériau de la couche de revêtement de la tête est identique à celui du manche. Ici encore, l'homogénéité des matériaux permet d'obtenir un comportement homogène de la raquette. Préférentiellement, le matériau d'âme déformable de la tête et le matériau d'âme déformable du manche forment un matériau monobloc. Le matériau d'âme déformable peut ainsi être fabriqué en une seule étape, à la forme de la raquette finale, ce qui simplifie la fabrication et diminue les coûts.

Préférentiellement, la couche de revêtement de la tête et la couche de revêtement du manche forment une unique couche de revêtement, éventuellement formée par assemblage, par exemple par réticulation, de plusieurs plis de formes différentes. Le matériau de la couche de revêtement peut aussi être fabriqué en une seule étape, ce qui simplifie la fabrication et diminue les coûts.

Préférentiellement, le manche comprend une poignée et une portion de liaison disposée entre la poignée et la tête de raquette, et la portion de liaison est pleine ou présente une ouverture traversante centrale pour laisser passer l'air. La présence d'une ouverture traversante diminue les frottements de la raquette lors de son utilisation, tandis qu'une portion de liaison pleine permet une fabrication simplifiée et plus rapide.

La raquette peut comprendre également un moyen de fixation réversible de la poignée sur la portion de liaison ou de la portion de liaison sur la tête. Grâce à se structure simplifiée, il est possible d'envisager plusieurs poignées amovibles pouvant être fixées au reste de la raquette, selon la taille de la main de l'utilisateur.

Préférentiellement, le matériau d'âme déformable est choisi parmi : une mousse, du liège, un élastomère, du latex. Le matériau d'âme déformable est choisi pour ses propriétés élastiques.

Préférentiellement, le matériau de la couche de revêtement rigide est choisi parmi : un matériau composite, tel que des fibres de verre imprégnées dans une matrice polymérique, un matériau thermoplastique ou thermodurcissable, tel que du polycarbonate ou du polyéthylène. Le polycarbonate permet d'obtenir un revêtement particulièrement résistant et solide. Le polycarbonate peut être appliqué sous forme de feuille thermoformée, éventuellement préalablement décorée. Il est alors possible d'appliquer, sur le matériau d'âme, le revêtement avec une décoration intégrée, de sorte que la fabrication de la raquette ne nécessite plus d'étapes ultérieures de décoration et vernissage.

Selon un autre aspect, il est proposé un procédé de fabrication d'une raquette pour jeu de balle, notamment de padel ou de beach tennis, comprenant une tête et un manche, le procédé comprenant les caractéristiques de la revendication 9. Selon le procédé, on forme, par exemple par moulage ou par découpe et/ou usinage dans une plaque, une partie en matériau d'âme déformable présentant la forme de la raquette et on recouvre ladite partie avec au moins une couche de revêtement rigide.

Le procédé est ainsi particulièrement simplifié et rapide, et permet facilement de faire des adaptations pour obtenir les propriétés mécaniques voulues pour la raquette.

### Brève description des dessins

L'invention et ses avantages seront mieux compris à la lecture de la description détaillée d'un mode de réalisation particulier, pris à titre d'exemple nullement limitatif et illustré par les dessins annexés sur lesquels :
- la figure **1** représente une raquette de padel ;
- la figure **2** représente une coupe longitudinale de la raquette de la figure **1** ; et
- les figures **3A, 3B, 3C** et **3D** représentent différents modes de réalisation du chant d'une raquette selon l'invention.

### Description détaillée de l'invention

La figure **1** illustre schématiquement une raquette de padel **1** selon l'invention.

De façon classique, la raquette **1** comprend une tête de raquette **2** formant une surface de frappe, et un manche **3.**

Le manche **3** est monté dans le prolongement de la tête de raquette **2,** et comporte : une poignée **4** et deux branches **6, 8** de liaison délimitant un espace évidé **10** permettant le passage de l'air.

La tête de raquette **2** présente deux surfaces de frappe **12, 14** opposées et sensiblement parallèles, avec éventuellement des trous de passage d'air **16,** et un chant **18** reliant de manière périphérique les deux surfaces de frappe **12, 14.**

Selon une variante non représentée, la poignée **4** peut être reliée à la tête de raquette **2** par une zone de liaison pleine.

Selon l'invention, la tête de raquette **2** est formée par une âme, en matériau d'âme déformable, entourée par une couche de revêtement, en matériau rigide. De même, le manche **3** est formé par une âme, en matériau d'âme déformable, entourée par une couche de revêtement, en matériau rigide.

La figure **2** représente, en coupe longitudinale, la raquette **1** selon la figure **1****,** selon le plan II-II.

Comme on peut le constater, la tête de raquette **2** comprend une âme **20** entourée par une couche de revêtement **22** du côté des deux surfaces de frappe **12, 14** et sur le chant **18.**

De même, le manche **3** comprend une âme **24** entourée par une couche de revêtement **26.**

L'âme **20** de la tête de raquette et l'âme **24** du manche **3** peuvent être en matériaux différents. De même, la couche de revêtement **22** de la tête de raquette **2** et la couche de revêtement **26** du manche **3** peuvent être en matériaux différents. Par ailleurs, les différentes parties de la raquette **1** peuvent être réalisées au cours des mêmes étapes de fabrication, ou bien peuvent être fabriquées de manière indépendante avant d'être assemblées entre elles.

Dans le mode de réalisation décrit ci-dessous, on considère que l'âme **20** de la tête de raquette et l'âme **24** du manche **3** sont fabriquées avec le même matériau, de manière monobloc. On parlera ainsi d'âme **20, 24** de la raquette **1,** pour désigner à la fois l'âme **20** de la tête **2** et l'âme **24** du manche **3.**

De même, la couche de revêtement **22** de la tête de raquette **2** et la couche de revêtement **26** du manche **3** sont fabriquées avec le même matériau, durant la même étape de fabrication. On parlera ainsi de couche de revêtement **22, 26** de la raquette **1,** pour désigner à la fois la couche de revêtement **22** de la tête **2** et la couche de revêtement **26** du manche **3.**

L'âme **20, 24** de la raquette est ainsi formée dans un matériau déformable capable d'absorber les chocs, par exemple en matière moussée, telle que de le poly(éthylène-acétate de vinyle) (EVA), le poly(chlorure de vinyle) (PVC) ou le polyéther uréthane (PU), en liège, en caoutchouc, ou en latex. De manière avantageuse, l'âme de la raquette est formée de manière monobloc, avec la forme de la raquette **1,** par moulage, découpe ou usinage du matériau formant l'âme. On obtient ainsi un bloc de matériau déformable présentant la géométrie de la raquette, c'est-à-dire une tête, une portion de liaison et une poignée, à l'exception des trous **16.**

La couche de revêtement **22, 26** de la raquette **1** est en matériau composite, par exemple en fibres de verre et/ou de carbone pré-imprégnées d'une résine thermodurcissable telle qu'une résine époxy. Il est notamment possible d'utiliser un matériau composite comprenant des fibres de verre pré-imprégnées d'une résine thermodurcissable, et exempt de fibre de carbone.

La couche de revêtement **22, 26** de la raquette est formée par application de bandes du matériau composite, disposées sur la surface exposée de l'âme **20, 24** formée précédemment. L'ensemble est alors disposé dans un moule, notamment à chaud, pour réaliser la réticulation des bandes de matériau composite et obtenir ainsi la raquette finale avant décoration.

On obtient ainsi un procédé de fabrication simplifiée, peu coûteux et rapide, permettant d'obtenir une raquette de padel avec des propriétés d'absorption des vibrations améliorées et une surface de frappe agrandie.

Selon un deuxième mode de réalisation, la couche de revêtement **22, 26** de la raquette **1** peut être formée à partir de feuilles de revêtement, par exemple des feuilles thermoplastiques ou thermodurcissables telles que des feuilles de polycarbonate thermoformées. Les feuilles de polycarbonate présentent notamment des propriétés de solidité élevée, rendant la raquette plus robuste, et peuvent être préalablement décorées avant leur application sur l'âme, ce qui facilite la décoration de la raquette. Les feuilles de revêtement peuvent être disposées sur l'âme de la raquette par application d'une différence de pression (application sous vide ou avec une surpression) permettant d'épouser parfaitement la forme et les contours de l'âme de la raquette.

Dans ce mode de réalisation, les deux faces de l'âme **20** sont recouvertes chacune par une feuille de revêtement **22,** afin de former les deux surfaces de frappe **12, 14.** Chaque feuille de revêtement **22** recouvre une face de l'âme **20** et une portion du chant de l'âme **20.**

Afin d'obtenir une continuité entre la feuille de revêtement **22** de la face avant **12** et celle **22** de la face arrière **14** de la tête de raquette **2,** les chants **18** de la raquette **1** peuvent être réalisés de différentes manières.

Ainsi, en figure **3A****,** une des feuilles de revêtement **22** vient recouvrir le chant de l'âme **20,** tandis que l'autre feuille de revêtement **22** vient recouvrir (chevaucher) la première feuille au niveau dudit chant de l'âme. Le chant **18** de la raquette est alors formé par la superposition des deux feuilles de revêtement **22,** ce qui lui confère une rigidité supplémentaire et solidité accrue.

En figure **3B****,** chaque feuille de revêtement **22** vient recouvrir partiellement le chant de l'âme **20,** et les deux feuilles de revêtement se chevauchent uniquement sur une partie du chant de l'âme **20,** par exemple sur la partie médiane du chant de l'âme **20.** Dans ce mode de réalisation, seule la partie du chant avec les deux feuilles de revêtement **22** superposées, présente une rigidité et une solidité améliorée.

En figure **3C****,** chaque feuille de revêtement **22** vient recouvrir partiellement le chant de l'âme, sans se chevaucher, et une pièce rapportée **28,** par exemple dans le même matériau que celui des feuilles de revêtement **22,** vient recouvrir le chant de la raquette en se chevauchant sur chacune des feuilles de revêtement **22.** On obtient alors également un chant **18** de raquette renforcé et rigide.

Enfin, en figure **3D****,** les deux feuilles de revêtement **22** sont disposées bord à bord, c'est-à-dire sont liées entre elles bord à bord par leurs tranches (ou chants) ou par leurs faces internes disposées en regard de l'âme **20.** La liaison bord à bord des deux feuilles de revêtement **22** peut être réalisée au niveau de la partie médiane du chant de l'âme **20,** auquel cas chaque feuille de revêtement **22** vient recouvrir sensiblement la moitié du chant de l'âme. Préférentiellement, une pièce rapportée **30,** par exemple dans le même matériau que celui des feuilles de revêtement **22,** vient recouvrir la liaison bord à bord des deux feuilles de revêtement **22.** On obtient alors également un chant **18** de raquette renforcé et rigide.

Tel que cela est représenté en figure **3D****,** la liaison bord à bord des deux feuilles de revêtement **22** peut notamment former un bourrelet, par exemple lorsque les feuilles de revêtements **22** sont liées entre elles par leurs faces internes disposées en regard de l'âme **20.** La pièce rapportée **30** peut alors présenter une section, par exemple en U inversé, pour venir recouvrir la liaison bord à bord en forme de bourrelet.

Ainsi, les raquettes selon les deux modes de réalisation décrits précédemment, permettent d'être fabriquées facilement et rapidement, tout en présentant des propriétés mécaniques et de robustesse équivalentes voire meilleures que les raquettes actuelles. En particulier, de par leur structure, les raquettes décrites précédemment sont plus légères, absorbent mieux les vibrations et présentent des surfaces de frappe agrandies par rapport aux raquettes de l'art antérieur.

## Revendications

1. Raquette (1) pour jeu de balle, notamment de padel ou de beach tennis, comprenant une tête (2) et un manche (3), le manche (3) étant monté dans le prolongement de la tête (2) et comportant une poignée (4), dans laquelle la tête (2) présente deux surfaces de frappe (12, 14) opposées et sensiblement parallèles et un chant (18) reliant de manière périphérique les deux surfaces de frappe (12, 14), dans laquelle la tête est formée par un matériau d'âme déformable (20) recouvert par au moins une couche de revêtement rigide (22), **caractérisée en ce que** le manche (3) est également formé par un matériau d'âme déformable (24) recouvert par au moins une couche de revêtement rigide (26), **en ce que** les matériaux d'âme déformable (20, 24) sont choisis parmi : une mousse, du liège, un élastomère, du latex, et **en ce que** :
- soit le matériau d'âme déformable (20) de la tête (2) est entouré du côté des deux surfaces de frappe (12, 14) et sur le chant (18) par une couche de revêtement (22) en matériau composite, et le matériau d'âme déformable (24) du manche (3) est entouré par une couche de revêtement (26) en matériau composite
- soit la couche de revêtement rigide (26) du manche (3) est formée à partir de feuilles de revêtement thermoplastiques ou thermodurcissables et la couche de revêtement rigide (22) de la tête (2) comprend deux feuilles de revêtement thermoplastiques ou thermodurcissables recouvrant, chacune, une face de l'âme (20) afin de former les deux surfaces de frappe (12, 14), et recouvrant une portion du chant de l'âme (20), avec :
* une des feuilles de revêtement (22) venant recouvrir le chant de l'âme (20), tandis que l'autre feuille de revêtement (22) chevauche la première feuille au niveau dudit chant de l'âme de manière à ce que le chant (18) de la raquette soit formé par la superposition des deux feuilles de revêtement (22), ou bien
* chaque feuille de revêtement (22) venant recouvrir partiellement le chant de l'âme (20), les deux feuilles de revêtement se chevauchant uniquement sur une partie du chant de l'âme, ou bien
* chaque feuille de revêtement (22) venant recouvrir partiellement le chant de l'âme, sans se chevaucher, avec une pièce rapportée venant recouvrir le chant de la raquette en se chevauchant sur chacune des feuilles de revêtement, ou bien
* les deux feuilles étant liées entre elles bord à bord par leurs tranches ou par leurs faces internes disposées en regard de l'âme (20).

2. Raquette (1) selon la revendication **1,** dans laquelle le matériau d'âme déformable (20) de la tête (2) est identique à celui (24) du manche (3), éventuellement avec des épaisseurs différentes.

3. Raquette (1) selon la revendication **1 ou 2,** dans laquelle le matériau de la couche de revêtement (22) de la tête (2) est identique à celui (26) du manche (3).

4. Raquette (1) selon l'une quelconque des revendications **1 à 3,** dans laquelle le matériau d'âme déformable (20) de la tête (2) et le matériau d'âme déformable (24) du manche (3) forment un matériau monobloc.

5. Raquette (1) selon l'une quelconque des revendications **1 à 4,** dans laquelle la couche de revêtement (22) de la tête (2) et la couche de revêtement (26) du manche (3) forment une unique couche de revêtement.

6. Raquette (1) selon l'une quelconque des revendications **1 à 5,** dans laquelle le manche (3) comprend la poignée (4) et une portion de liaison (6, 8) disposée entre la poignée (4) et la tête de raquette (2), et dans laquelle la portion de liaison est pleine ou présente une ouverture traversante centrale (10) pour laisser passer l'air.

7. Raquette (1) selon l'une quelconque des revendications **1 à 3** et de la revendication 6, comprenant également un moyen de fixation réversible de la poignée (4) sur la portion de liaison (6, 8) ou de la portion de liaison sur la tête (2).

8. Raquette (1) selon l'une quelconque des revendications **1 à 7,** dans laquelle la couche de revêtement rigide (22) de la tête (2) comprend deux feuilles de revêtement, et dans laquelle le matériau de la couche de revêtement rigide (22, 26) est choisi parmi : du polycarbonate, du polyéthylène.

9. Procédé de fabrication d'une raquette (1) pour jeu de balle, notamment de padel ou de beach tennis, comprenant une tête (2) et un manche (3), le manche (3) étant monté dans le prolongement de la tête (2) et comportant une poignée (4), dans laquelle la tête (2) présente deux surfaces de frappe (12, 14) opposées et sensiblement parallèles et un chant (18) reliant de manière périphérique les deux surfaces de frappe (12, 14), dans lequel on forme, par exemple par moulage ou par découpe et/ou usinage dans une plaque, une partie en matériau d'âme déformable (20, 24) présentant la forme de la raquette et on recouvre ladite partie (20, 24) avec au moins une couche de revêtement rigide (22, 26), dans lequel le matériau d'âme déformable (20, 24) est choisi parmi : une mousse, du liège, un élastomère, du latex, et dans lequel :
- soit le matériau d'âme déformable (20) de la tête (2) est entouré du côté des deux surfaces de frappe (12, 14) et sur le chant (18) par une couche de revêtement (22) en matériau composite, et le matériau d'âme déformable (24) du manche (3) est entouré par une couche de revêtement (26) en matériau composite
- soit la couche de revêtement rigide (26) du manche (3) est formée à partir de feuilles de revêtement thermoplastiques ou thermodurcissables et la couche de revêtement rigide (22) de la tête (2) comprend deux feuilles de revêtement thermoplastiques ou thermodurcissables recouvrant, chacune, une face de l'âme (20) afin de former les deux surfaces de frappe (12, 14), et recouvrant une portion du chant de l'âme (20), avec :
* une des feuilles de revêtement (22) venant recouvrir le chant de l'âme (20), tandis que l'autre feuille de revêtement (22) chevauche la première feuille au niveau dudit chant de l'âme de manière à ce que le chant (18) de la raquette soit formé par la superposition des deux feuilles de revêtement (22), ou bien
* chaque feuille de revêtement (22) venant recouvrir partiellement le chant de l'âme (20), les deux feuilles de revêtement se chevauchant uniquement sur une partie du chant de l'âme, ou bien
* chaque feuille de revêtement (22) venant recouvrir partiellement le chant de l'âme, sans se chevaucher, avec une pièce rapportée venant recouvrir le chant de la raquette en se chevauchant sur chacune des feuilles de revêtement, ou bien
* les deux feuilles étant liées entre elles bord à bord par leurs tranches ou par leurs faces internes disposées en regard de l'âme (20).

## Patentansprüche

1. Schläger (1) für ein Ballspiel, insbesondere für Paddle- oder Beachtennis, umfassend einen Kopf (2) und einen Stiel (3), wobei der Stiel (3) in der Verlängerung des Kopfes (2) angebracht ist und einen Griff (4) beinhaltet, wobei der Kopf (2) zwei entgegengesetzte und im Wesentlichen parallele Schlagflächen (12, 14) und eine Kante (18) aufweist, welche die beiden Schlagflächen (12, 14) umfänglich verbindet, wobei der Kopf durch ein verformbares Kernmaterial (20) gebildet ist, das von mindestens einer steifen Deckschicht (22) abgedeckt ist, **dadurch gekennzeichnet, dass** der Stiel (3) ebenfalls durch ein verformbares Kernmaterial (24) gebildet ist, das von mindestens einer steifen Deckschicht (26) abgedeckt ist, dass die verformbaren Kernmaterialien (20, 24) ausgewählt sind aus: einem Schaumstoff, Kork, einem Elastomer, Latex, und dass:
- entweder das verformbare Kernmaterial (20) des Kopfes (2) auf der Seite der beiden Schlagflächen (12, 14) und an der Kante (18) von einer Deckschicht (22) aus Verbundmaterial umgeben ist und das verformbare Kernmaterial (24) des Stiels (3) von einer Deckschicht (26) aus Verbundmaterial umgeben ist
- oder die steife Deckschicht (26) des Stiels (3) aus thermoplastischen oder wärmehärtbaren Deckfolien gebildet ist und die steife Deckschicht (22) des Kopfes (2) zwei thermoplastische oder wärmehärtbare Deckfolien umfasst, die jeweils eine Seite des Kerns (20) abdecken, um die zwei Schlagflächen (12, 14) zu bilden, und einen Abschnitt der Kante des Kerns (20) abdecken mit:
* einer der Deckfolien (22), mit der die Kante des Kerns (20) abgedeckt wurde, während sich die andere Deckfolie (22) mit der ersten Folie auf Höhe der Kante des Kerns derart überlappt, dass die Kante (18) des Schlägers durch die Überlagerung der beiden Deckfolien (22) gebildet wird, oder aber
* jeder Deckfolie (22), mit der die Kante des Kerns (20) teilweise abgedeckt wurde, wobei sich die beiden Deckfolien nur auf einem Teil der Kante des Kerns überlappen, oder aber
* jeder Deckfolie (22), mit der die Kante des Kerns teilweise abgedeckt wurde, ohne dass sie sich überlappen, mit einem Einsatz, mit dem die Kante des Schlägers abgedeckt wurde, wobei er sich mit jeder der Deckfolien überlappt, oder aber
* den beiden Folien, die miteinander auf Stoß an ihren Rändern oder an ihren Innenseiten verbunden sind, die gegenüber dem Kern (20) angeordnet sind.

2. Schläger (1) nach Anspruch 1, wobei das verformbare Kernmaterial (20) des Kopfes (2) identisch mit dem (24) des Stiels (3), gegebenenfalls mit unterschiedlichen Dicken, ist.

3. Schläger (1) nach Anspruch 1 oder 2, wobei das Material der Deckschicht (22) des Kopfes (2) identisch mit dem (26) des Stiels (3) ist.

4. Schläger (1) nach einem der Ansprüche 1 bis 3, wobei das verformbare Kernmaterial (20) des Kopfes (2) und das verformbare Kernmaterial (24) des Stiels (3) ein einstückiges Material bilden.

5. Schläger (1) nach einem der Ansprüche 1 bis 4, wobei die Deckschicht (22) des Kopfes (2) und die Deckschicht (26) des Stiels (3) eine einzige Deckschicht bilden.

6. Schläger (1) nach einem der Ansprüche 1 bis 5, wobei der Stiel (3) den Griff (4) und einen Verbindungsabschnitt (6, 8), der zwischen dem Griff (4) und dem Kopf des Schlägers (2) angeordnet ist, umfasst und wobei der Verbindungsabschnitt massiv ist oder eine mittige Durchgangsöffnung (10) zum Durchlassen der Luft aufweist.

7. Schläger (1) nach einem der Ansprüche 1 bis 3 und Anspruch 6, ferner umfassend ein Mittel zur reversiblen Befestigung des Griffs (4) an dem Verbindungsabschnitt (6, 8) oder des Verbindungsabschnitts an dem Kopf (2).

8. Schläger (1) nach einem der Ansprüche 1 bis 7, wobei die steife Deckschicht (22) des Kopfes (2) zwei Deckfolien umfasst und wobei das Material der steifen Deckschicht (22, 26) ausgewählt ist aus: Polycarbonat, Polyethylen.

9. Verfahren zum Herstellen eines Schlägers (1) für ein Ballspiel, insbesondere für Paddle- oder Beachtennis, umfassend einen Kopf (2) und einen Stiel (3), wobei der Stiel (3) in der Verlängerung des Kopfes (2) angebracht ist und einen Griff (4) beinhaltet, wobei der Kopf (2) zwei entgegengesetzte und im Wesentlichen parallele Schlagflächen (12, 14) und eine Kante (18) aufweist, welche die beiden Schlagflächen (12, 14) umfänglich verbindet, wobei zum Beispiel durch Formen oder durch Schneiden und/oder Bearbeiten in einer Platte ein Teil aus verformbarem Kernmaterial (20, 24) gebildet wird, der die Form des Schlägers aufweist, und der Teil (20, 24) mit mindestens einer steifen Deckschicht (22, 26) abgedeckt wird, wobei das verformbare Kernmaterial (20, 24) ausgewählt ist aus: einem Schaumstoff, Kork, einem Elastomer, Latex, und wobei:
- entweder das verformbare Kernmaterial (20) des Kopfes (2) auf der Seite der beiden Schlagflächen (12, 14) und an der Kante (18) von einer Deckschicht (22) aus Verbundmaterial umgeben ist und das verformbare Kernmaterial (24) des Stiels (3) von einer Deckschicht (26) aus Verbundmaterial umgeben ist
- oder die steife Deckschicht (26) des Stiels (3) aus thermoplastischen oder wärmehärtbaren Deckfolien gebildet ist und die steife Deckschicht (22) des Kopfes (2) zwei thermoplastische oder wärmehärtbare Deckfolien umfasst, die jeweils eine Seite des Kerns (20) abdecken, um die zwei Schlagflächen (12, 14) zu bilden, und einen Abschnitt der Kante des Kerns (20) abdecken mit:
* einer der Deckfolien (22), mit der die Kante des Kerns (20) abgedeckt wurde, während sich die andere Deckfolie (22) mit der ersten Folie auf Höhe der Kante des Kerns derart überlappt, dass die Kante (18) des Schlägers durch die Überlagerung der beiden Deckfolien (22) gebildet wird, oder aber
* jeder Deckfolie (22), mit der die Kante des Kerns (20) teilweise abgedeckt wurde, wobei sich die beiden Deckfolien nur auf einem Teil der Kante des Kerns überlappen, oder aber
* jeder Deckfolie (22), mit der die Kante des Kerns teilweise abgedeckt wurde, ohne dass sie sich überlappen, mit einem Einsatz, mit dem die Kante des Schlägers abgedeckt wurde, wobei er sich mit jeder der Deckfolien überlappt, oder aber
* den beiden Folien, die miteinander auf Stoß an ihren Rändern oder an ihren Innenseiten verbunden sind, die gegenüber dem Kern (20) angeordnet sind.

## Claims

1. A racket (1) for a ball game, in particular for padel or beach tennis, the racket comprising a head (2) and a handle (3), the handle (3) being mounted to extend the racket head (2) and comprising a grip (4), in which the head (2) presents two opposite and substantially parallel hitting surfaces (12, 14) and an edge surface (18) connecting the two hitting surfaces (12, 14) together at their periphery, in which the head (2) is made of a deformable core material (20) covered by at least one rigid covering layer (22), the racket being **characterized in that** the handle (3) is likewise made by a deformable core material (24) covered by at least one rigid covering layer (26), **in that** the deformable core materials (20, 24) are selected from: a foam, cork, an elastomer, latex, and **in that**:
- either the deformable core materials (20) of the head (2) is surrounded, beside both of the hitting surfaces (12, 14) and over the edge surface (18), by a covering layer (22) made of composite material, and the deformable core material (24) of the handle (3) is surrounded by a covering layer (26) made of composite material
- or the rigid covering layer (26) of the handle (3) is made from thermoplastic or thermosetting covering sheets, and the rigid covering layer (22) of the head (2) comprises two thermoplastic or thermosetting covering sheets, each thermoplastic or thermosetting covering sheets of the rigid covering layer (22) covering one of the faces of the core (20) so as to form the two hitting surfaces (12, 14) and covering a portion of the edge surface of the core (20), with:
* one of the covering sheets (22) covering the edge surface of the core (20), while the other covering sheet (22) overlaps the first sheet on said edge surface of the core so that the edge surface (18) of the racket is formed by the two covering sheets (22) superposed one on the other, or
* each covering sheet (22) covering part of the edge surface of the core (20), the two covering sheets overlapping only over a portion of the edge surface of the core, or
* each covering sheet (22) covering the edge surface of the core in part, without any overlap, with an additional piece covering the edge surface of the racket so as to overlap each of the covering sheets, or
* the two covering sheets being connected together edge to edge via their own edge surfaces or via their inside faces that face the core (20).

2. A racket (1) according to claim 1, wherein the deformable core material (20) of the head (2) is identical to the deformable core material (24) of the handle (3), possibly with thicknesses that are different.

3. A racket (1) according to claim 1 or claim 2, wherein the material of the covering layer (22) of the head (2) is identical to the material of the covering layer (26) of the handle (3).

4. A racket (1) according to any one of claims 1 to 3, wherein the deformable core material (20) of the head (2) and the deformable core material (24) of the handle (3) form a single piece of material.

5. A racket (1) according to any one of claims 1 to 4, wherein the covering layer (22) of the head (2) and the covering layer (26) of the handle (3) form a single covering layer.

6. A racket (1) according to any one of claims 1 to 5, wherein the handle (3) has the grip (4) and a connection portion (6, 8) arranged between the grip (4) and the racket head (2), and wherein the connection portion is solid or presents a central through opening (10) for allowing air to pass.

7. A racket (1) according to any one of claims 1 to 3, and claim 6, also including means for reversibly fastening the grip (4) to the connection portion (6, 8) or for reversibly fastening the connection portion to the head (2) .

8. A racket (1) according to any one of claims 1 to 7, wherein the rigid covering layer (22) of the head (2) comprises two covering sheets, and wherein the material of the rigid covering layer (22, 26) is selected from: polycarbonate, polyethylene.

9. A method of fabricating a racket (1) for a ball game, in particular for padel or for beach tennis, the racket comprising a head (2) and a handle (3), the handle (3) being mounted to extend the racket head (2) and comprising a grip (4), in which the head (2) presents two opposite and substantially parallel hitting surfaces (12, 14) and an edge surface (18) connecting the two hitting surfaces (12, 14) together at their periphery, wherein a portion made of deformable core material (20, 24) having the shape of the racket is formed, e.g. by molding or by cutting out and/or machining a plate, and said portion (20, 24) is covered with at least one rigid covering layer (22, 26), wherein the deformable core material (20, 24) is selected from: a foam, cork, an elastomer, latex and wherein:
- either the deformable core materials (20) of the head (2) is surrounded, beside both of the hitting surfaces (12, 14) and over the edge surface (18), by a covering layer (22) made of composite material, and the deformable core material (24) of the handle (3) is surrounded by a covering layer (26) made of composite material
- or the rigid covering layer (26) of the handle (3) is made from thermoplastic or thermosetting covering sheets, and the rigid covering layer (22) of the head (2) comprises two thermoplastic or thermosetting covering sheets, each thermoplastic or thermosetting covering sheets of the rigid covering layer (22) covering one of the faces of the core (20) so as to form the two hitting surfaces (12, 14) and covering a portion of the edge surface of the core (20), with:
* one of the covering sheets (22) covering the edge surface of the core (20), while the other covering sheet (22) overlaps the first sheet on said edge surface of the core so that the edge surface (18) of the racket is formed by the two covering sheets (22) superposed one on the other, or
* each covering sheet (22) covering part of the edge surface of the core (20), the two covering sheets overlapping only over a portion of the edge surface of the core, or
* each covering sheet (22) covering the edge surface of the core in part, without any overlap, with an additional piece covering the edge surface of the racket so as to overlap each of the covering sheets, or
* the two covering sheets being connected together edge to edge via their own edge surfaces or via their inside faces that face the core (20).
